# EUROPÄISCHE PATENTSCHRIFT

(11) **EP 1 391 407 B1**
(45) Veröffentlichungstag und Bekanntmachung des Hinweises auf die Patenterteilung: **03.05.2006**
(21) Anmeldenummer: 03017776.0
(22) Anmeldetag: 04.08.2003
(51) Int. Cl.: B65H 23/24, B65H 23/32, D21F 5/18

(54) **Anordnung zum berührungslosen Führen oder/und Umlenken oder/und Behandeln einer laufenden Materialbahn, insbes. aus Papier oder Karton**
Arrangement for contactless guiding or/and turning or/and treating a running web of material, especially of paper or cardboard
Aménagement pour guider sans contact ou/et détourner ou/et traiter d' une bande de matière continue, notamment en papier ou carton

(30) Priorität: 23.08.2002 DE 10238765
(43) Veröffentlichungstag der Anmeldung: 25.02.2004
(73) Patentinhaber: Voith Paper Patent GmbH, 89522 Heidenheim (DE)
(72) Erfinder: Paniagua, Juan, 41836 Hückelhoven (DE)
(74) Vertreter: Kunze, Klaus

(56) Entgegenhaltungen:
- EP-A- 0 694 648
- US-A- 4 297 794
- US-A- 6 108 936

## Beschreibung

Die Erfindung betrifft allgemein eine Anordnung zum berührungslosen Führen oder/und Umlenken oder/und Behandeln einer laufenden Materialbahn beispielsweise aus Papier oder Karton auf Grundlage von zur wenigstens einer Seite der Materialbahn zugeführtem Gas, insbesondere auf Grundlage von wenigstens einem Druckgaspolster oder Druckgasstrahlen.

Berührungslose Umlenk- und Führungseinrichtungen sind beispielsweise im Zusammenhang mit Vorrichtungen zum einseitigen oder beidseitigem Auftragen eines Auftragsmediums auf eine laufende Materialbahn (insbesondere so genannte Streich-Vorrichtungen) und Trocknungsvorrichtungen für laufende Materialbahnen in verschiedenen Ausgestaltugen und Einbaukonstellationen bekannt. Es wird beispielsweise auf die US-A-6 108 936, US-A-4 297 794, DE 44 16 399 A1 und den in der Patentschrift DE 44 16 399 C2 genannten Stand der Technik verwiesen. Allgemein kann festgestellt werden, dass man bei modernen Bahnführungen mehr und mehr dazu übergeht, die Materialbahn auf ihrem Weg durch eine Maschine zur Herstellung oder/und Beschichtung oder allgemein Behandlung einer Materialbahn mittels Bahnleit- bzw. Bahnumlenkelementen zu führen, welche keinen körperlichen Kontakt mit der Materialbahn haben, sondern auf diese insbesondere über ein Druckgaspolster, vorzugsweise ein Druckluftpolster, einwirken, auf welchem die Materialbahn entlangleitet. Derartige Bahnleit- bzw. Bahnumlenkelemente sind im Fachgebiet auch unter der Bezeichnung "Airturn" bekannt. Es ist auch schon ein Verfahren zum Steuern der Querposition einer laufenden Materialbahn (insbesondere aus Papier oder Karton) bekannt geworden, bei dem man wenigstens ein die Materialbahn auf einem Druckgaspolster berüh-rungslos führendes Bahnleitelement einsetzt und die Raumorientierung des Bahnleitelements oder/und das Querprofil des Druckgasausstoßes beeinflusst. Es wird auf die DE 198 33 977 A1 verwiesen.

Eine Aufgabe der Erfindung ist unter anderem, eine Anordnung der eingangs genannten Art bereitzustellen, auf deren Grundlage das der wenigstens einen Seite der Materialbahn zuzuführende Gas dieser Seite definiert und im Rahmen der Erfordernisse gleichmäßig bzw. gleichverteilt zugeführt werden kann. Ferner soll es nach einem vorteilhalften Aspekt auf Grundlage der Anordnung möglich sein, aus dem Bereich der Materialbahn Gas definiert abzuführen, beispielsweise im Zusammenhang mit einer Erwärmungs- bzw. Trocknungsbehandlung der Materialbahn mittels des der wenigstens einen Seite der Materialbahn zugeführten Gases, das hierzu entsprechend erwärmt sein könnte. Nach einem weiteren vorteilhaften Aspekt soll die Anordnung zumindest teilweise modular ausführbar sein.

Die Aufgabe der Erfindung wird durch die Merkmale des Anspruchs 1 gelöst.

Zur Lösung wenigstens einer dieser Aufgaben oder zumindest zur Schaffung einer Grundlage für die Lösung wenigstens einer dieser Aufgaben wird nach einem ersten Aspekt der Erfindung eine Anordnung zum berührungslosen Führen oder/und Umlenken oder/und Behandeln einer laufenden Materialbahn beispielsweise aus Papier oder Karton auf Grundlage von zu wenigstens einer Seite der Materialbahn zugeführtem Gas vorgeschlagen, umfassend: einen ersten Gaszuführungskanal, der sich in einer ersten Richtung erstreckt, die zur Laufrichtung der Materialbahn im Wesentlichen orthogonal ist; wenigstens einen vom ersten Gaszuführungskanal abzweigenden zweiten Gaszuführungskanal, der sich entlang der Materialbahn in oder entgegen deren Laufrichtung erstreckt; entlang dem zweiten Gaszuführungskanal verteilt eine Mehrzahl von Blasdüsen oder sich im Wesentlichen in der ersten Richtung erstreckenden Blasdüsenanordnungen; wobei der zweite Gaszuführungskanal bogenförmig verläuft, um eine Umlenkung der Materialbahn vorzusehen.

Die erfindungsgemäße Anordnung ermöglicht zuverlässig eine Umlenkung der laufenden Materialbahn, wobei der erste Gaszuführungskanal im Bedarfsfalle, nämlich bei einer Auslegung der Anordnung für entsprechend breite Materialbahnen, zweckmäßig mehrere bogenförmig verlaufende zweite Gaszuführungskanäle speisen kann. Man kann dann durch geeignete Maßnahmen dafür sorgen, dass die einzelnen zweiten Gaszuführungskanäle mit dem gleichen Eingangsgasdruck beaufschlagt werden, so dass das Gas (ggf. die Blasluft) gleichverteilt mehreren die Umlenkung bewerkstelligenden zweiten Gaszuführungskanälen zugeführt werden kann. Wie im Folgenden nur noch deutlicher werden wird, ermöglicht die Struktur der erfindungsgemäßen Anordnung einen vorteilhaften Aufbau der Anordnung aus Einbaumodulen, die jeweils vorgefertigt bzw. vormontiert sein können und für eine einfache Montage bzw. einen einfachen Zusammenbau zur Anordnung als Einheit handhabbar sind.

Nach einem vorteilhaften Aspekt der Erfindung wird ferner eine Anordnung zum berührungslosen Führen oder/und Umlenken oder/und Behandeln einer laufenden Materialbahn beispielsweise aus Papier oder Karton auf Grundlage von zu wenigstens einer Seite der Materialbahn zugeführtem Gas bereitgestellt, umfassend: einen ersten Gaszuführungskanal, der sich in einer ersten Richtung erstreckt, die zur Laufrichtung der Materialbahn im Wesentlichen orthogonal ist; wenigstens einen vom ersten Gaszuführungskanal abzweigenden zweiten Gaszuführungskanal, der sich entlang der Materialbahn in oder entgegen deren Laufrichtung erstreckt; entlang dem zweiten Gaszuführungskanal verteilt eine Mehrzahl von Blasdüsen oder sich im Wesentlichen in der ersten Richtung erstreckenden Blasdüsenanordnungen; wobei entlang dem zweiten Gaszuführungskanal, und zwar gewünschtenfalls in der ersten Richtung gegenüber dem zweiten Gaszuführungskanal versetzt, zwischen den Blasdüsen bzw. Blasdüsenanordnungen angeordnete Abführöffnungen oder sich im Wesentlichen in der ersten Richtung erstreckende Abführöffnungsanordnungen vorgesehen sind, die mit einem sich im Wesentlichen parallel zum ersten Gaszuführungskanal erstreckenden Gasabführungskanal in Abflussverbindung stehen oder von diesem ausgehen.

Die vorteilhafte Anordnung ermöglicht eine definierte Abfuhr von Gas bzw. Druckgas aus dem Bereich der Materialbahn, zu dem Gas zugeführt wird. Die Abführöffnungen bzw. Abführöffnungsanordnungen und der Gasabführungskanal vermeiden, dass überschüssiges Gas sich unter der Materialbahn anstaut und undefiniert zur Seite hin abfließen muss. Der Erfindungsvorschlag nach dem vorteilhaften Aspekt kann insoweit durchaus beim einfachen berührungslosen Führen bzw. Umlenken der laufenden Materialbahn ohne weitere Behandlung, etwa Trocknung oder Erwärmung, vorteilhaft sein. Der Erfindungsvorschlag bezieht sich aber vor allem darauf, dass vermittels der Anordnung zugleich eine Behandlung, insbesondere Erwärmung oder Trocknung, der laufenden Materialbahn, nämlich durch das zugeführte, ggf. entsprechend erwärmte Gas erfolgt. So werden besonders gute Trocknungsergebnisse dann erzielt, wenn aus dem Bereich der Materialbahn Gas, insbesondere Luft, mit aufgrund der Wechselwirkung mit der Materialbahn erhöhtem Feuchtegehalt wieder abgeführt wird. Der Erfindungsvorschlag nach dem vorteilhaften Aspekt kann vorteilhaft mit dem Erfindungsvorschlag nach dem ersten Aspekt verbunden werden; es kann also der wenigstens eine zweite Gaszuführungskanal bogenförmig verlaufen, um eine Umlenkung der Materialbahn vorzusehen.

Man kann bei der erfindungsgemäßen Anordnung vorteilhaft vorsehen, dass ein von den Blasdüsen bzw. Blasdüsenanordnungen, den Abführöffnungen bzw. Abführöffnungsanordnungen und dem ersten Gaszuführungskanal begrenzter, sich im Wesentlichen in der ersten Richtung erstreckender Raum, durch den der zweite Gaszuführungskanal verläuft, den Gasabführungskanal bildet. Eine andere, ebenfalls vorteilhafte Möglichkeit ist, dass die Abführöffnungen bzw. Abführöffnungsanordnungen an dem zweiten Gaszuführungskanal vorbei mit dem Gasabführungskanal in Abflussverbindung stehen. Es wird in diesem Zusammenhang beispielsweise daran gedacht, dass die Abführöffnungen bzw. Abführöffnungsanordnungen über einen von den Blasdüsen bzw. Blasdüsenanordnungen, den Abführöffnungen bzw. Abführöffnungsanordnungen und demersten Gaszuführungskanal oder/und dem Gasabführungskanal begrenzten, sich im Wesentlichen in der ersten Richtung erstreckenden Raum, durch den der zweite Gaszuführungskanal verläuft, mit dem Gasabführungskanal in Abflussverbindung stehen.

Nach einem weiteren Aspekt der Erfindung wird eine Anordnung zum berührungslosen Führen oder/und Umlenken oder/und Behandeln einer laufenden Materialbahn beispielsweise aus Papier oder Karton auf Grundlage von zu wenigstens einer Seite der Materialbahn zugeführtem Gas vorgeschlagen, umfassend: einen ersten Gaszuführungskanal, der sich in einer ersten Richtung erstreckt, die zur Laufrichtung der Materialbahn im Wesentlichen orthogonal ist; wenigstens einen vom ersten Gaszuführungskanal abzweigenden zweiten Gaszuführungskanal, der sich entlang der Materialbahn in oder entgegen deren Laufrichtung erstreckt; entlang dem zweiten Gaszuführungskanal verteilt eine Mehrzahl von Blasdüsen oder sich im Wesentlichen in der ersten Richtung erstreckenden Blasdüsenanordnungen; wobei die Querschnittsfläche des zweiten Gaszuführungskanals ausgehend von einem Anschluss am ersten Gaszuführungskanal abnimmt.

Der Querschnitt des zweiten Gaszuführungskanals kann sich nach dem Erfindungsvorschlag in Strömungsrichtung entsprechend des Abflusses von Gas pro Blasdüse bzw. Blasdüsenanordnung reduzieren und so über alle Düsen eine bessere Gleichverteilung des ausströmenden Gases erzielen. Man kann auf diese Weise nämlich erreichen, dass an den einzelnen Blasdüsen bzw. Blasdüsenanordnungen jeweils etwa der gleiche Gasdruck anliegt. Aufgrund der Abnahme der Querschnittsfläche kann überdies Bauraum gespart werden, etwa für die Bereitstellung des sich im Wesentlichen parallel zum ersten Gaszuführungskanal erstreckenden Gasabführungskanals oder wenigstens einer sich hierauf beziehenden Komponente oder Baugruppe, beispielsweise eine Saugluftklappe, oder allgemein zur Erzielung eines hohen effektiven Strömungsquerschnitts für eine Gasabfuhrströmung, ggf. Saugluftströmung. Aus den vorstehenden Beispielen ergibt sich, dass der Erfindungsvorschlag nach dem weiteren Aspekt vorteilhaft mit dem Erfindungsvorschlag nach dem vorteilhaften Aspekt, nämlich der Abfuhr von Gas aus dem Bereich der Materialbahn mittels Abführöffnungen bzw. Abführöffnungsanordnungen und dem sich im Wesentlichen parallel zum ersten Gaszuführungskanal erstreckenden Gasabführungskanal, kombinierbar ist. Ferner ist der Erfindungsvorschlag nach dem weiteren Aspekt mit dem Erfindungsvorschlag nach dem ersten Aspekt kombinierbar. Der wenigstens eine zweite Gaszuführungskanal kann also bogenförmig verlaufen, um eine Umlenkung der Materialbahn vorzusehen.

Als besonders bevorzugt wird zur erfindungsgemäßen Anordnung nach dem weiteren Aspekt weiterbildend vorgeschlagen, dass der zweite Gaszuführungskanal an zwei Enden, zwischen denen er sich erstreckt, jeweils vom ersten Gaszuführungskanal abzweigt. In diesem Fall wird vor allem daran gedacht, dass die Querschnittsfläche des zweiten Gaszuführungskanals ausgehend von den den beiden Enden zugeordneten Anschlüssen am ersten Gaszuführungskanal hin zu einem zwischen den beiden Enden vorgesehenen Taillenabschnitt abnimmt.

Betreffend den Erfindungsvorschlag nach dem vorteilhaften Aspekt der Erfindung kann man durchaus eine mehr oder weniger symmetrische Ausführung der erfindungsgemäßen Anordnung in Bezug auf die Gaszufuhr und in Bezug auf die Gasabfuhr vorsehen. Es ist nämlich so, dass für die Zufuhr von Gas vorteilhafte konstruktive Merkmale durchaus auch für die Abfuhr von Gas vorteilhaft sein können. Dies kann man sich dadurch veranschaulichen, dass man sich einfach eine Umkehrung der Flussrichtung im ersten und zweiten Gaszuführungskanal vorstellt, so dass diese als Gasabführungskanäle wirken. Dementsprechend kann die erfindungsgemäße Anordnung wenigstens einen vom sich im Wesentlichen parallel zum ersten Gaszuführungskanal erstreckenden Gasabführungskanal (im Folgenden auch als erster Gasabführungskanal angesprochen) abzweigenden zweiten Gasabführungskanal aufweisen, der sich entlang der Materialbahn in oder entgegen der Laufrichtung erstreckt, wobei die Mehrzahl von Abführöffnungen bzw. Abführöffnungsanordnungen entlang dem zweiten Gasabführungskanal verteilt sind und über den zweiten Gasabführungskanal mit dem ersten Gasabführungskanal in Verbindung stehen. Bezug nehmend auf den Erfindungsvorschlag nach dem ersten Aspekt kann der zweite Gaszuführungskanal entsprechend dem zweiten Gaszuführungskanal bogenförmig verlaufen. Ferner kann entsprechend dem Erfindungsvorschlag nach dem weiteren Aspekt die Querschnittsfläche des zweiten Gasabführungskanals ausgehend von einem Anschluss am ersten Gasabführungskanal abnehmen. Es kann durchaus auch zweckmäßig sein, wenn der zweite Gasabführungskanal an zwei Enden, zwischen denen er sich erstreckt, jeweils vom ersten Gasabführungskanal abzweigt. Dabei kann vorteilhaft vorgesehen sein, dass die Querschnittsfläche des zweiten Gasabführungskanals ausgehend von den den beiden Enden zugeordneten Anschlüssen am ersten Gasabführungskanal hin zu einem zwischen den beiden Enden vorgesehenen Taillenabschnitt abnimmt.

Weiterbildend wird allgemein vorgeschlagen, dass der/ein Anschluss des zweiten Gaszuführungskanals am ersten Gaszuführungskanal eine verstellbare Öffnungsquerschnittsfläche aufweist. Ferner wird Bezug nehmend auf die erfindungsgemäße Anordnung nach dem vorteilhalften Aspekt vorgeschlagen, dass wenigstens eine mit den Abführöffnungen bzw. Abführöffnungsanordnungen in Abflussverbindung stehende Gaseintrittsöffnung des sich im Wesentlichen parallel zum ersten Gaszuführungskanal erstreckenden Gasabführungskanals oder ersten Gasabführungskanals, ggf. der/ein Anschluss des zweiten Gasabführungskanals am ersten Gasabführungskanal, eine verstellbare Öffnungsquerschnittsfläche aufweist.

Vermittels einer jeweils verstellbaren Öffnungsquerschnittsfläche können mehrere zweite Gaszuführungskanäle jeweils mit dem gleichen Eingangsgasdruck versorgt werden, indem ein Druckabfall entlang dem ersten Gaszuführungskanal aufgrund des Abflusses von Gas in die zweiten Gaszuführungskanäle durch entsprechende Einstellung der Öffnungsquerschnittsflächen ausgeglichen wird. Es kann also eine Gleichverteilung des zuzuführenden Gases auf mehrere zweite Gaszuführungskanäle mittels der verstellbaren Öffnungsquerschnittsfläche eingestellt werden. In entsprechender Weise kann im Falle einer Gasabfuhr mittels des Gasabführungskanals bzw. der Gasabführungskanäle erreicht werden, dass entlang dem sich parallel zum ersten Gaszuführungskanal erstreckenden Gasabführungskanals bzw. an mehreren zweiten Gasabführungskanälen jeweils die gleichen Druckverhältnisse, insbesondere Absaug-Druckverhältnisse, herrschen und insoweit über einen entsprechend großen Bereich gleichmäßig Gas abgeführt wird.

Um eine besonders kompakte und einfach modular ausführbare Anordnung nach dem vorteilhaften Aspekt der Erfindung zu erhalten, wird weiterbildend vorgeschlagen, dass der erste Gaszuführungskanal und der sich im Wesentlichen parallel zum ersten Gaszuführungskanal erstreckende Gasabführungskanal oder erste Gasabführungskanal nebeneinander verlaufen, vorzugweise in enger Nachbarschaft zueinander, höchstvorzugsweise Kanalwand an Kanalwand oder mit einer gemeinsamen Kanaltrennwand, und dass der zweite Gaszuführungskanal in enger Nachbarschaft zum sich im Wesentlichen parallel zum ersten Gaszuführungskanal erstreckenden Gasabführungskanal oder ersten Gasabführungskanal endet, vorzugsweise an oder fluchtend mit einer Kanalwand des sich im Wesentlichen parallel zum ersten Gaszuführungskanal erstreckenden Gasabführungskanals oder ersten Gasabführungskanals. Wenn vorhanden, kann auch der wenigstens eine zweite Gasabführungskanal in enger Nachbarschaft zum ersten Gaszuführungskanal enden, vorzugsweise an oder fluchtend mit einer Kanalwand des ersten Gaszuführungskanals.

Als besonders bevorzugt wird vorgeschlagen, dass die Anordnung auf Grundlage wenigstens eines als Einheit handhabbaren Einbaumoduls aufgebaut ist, welches den ersten Gaszuführungskanal oder wenigsten ein dem ersten Gaszuführungskanal zugeordnetes Kanalsegment und wenigstens einen von dem ersten Gaszuführungskanal bzw. dem Kanalsegment abzweigenden zweiten Gaszuführungskanal aufweist. Es ergeben sich große Kostenvorteile, da der Aufbau der Anordnung vereinfacht ist. Besonders große wirtschaftliche Vorteile ergeben sich dann, wenn die Anordnung aus mehreren vorzugsweise identisch aufgebauten Einbaumodulen aufgebaut werden kann bzw. wenn durch Vorsehen einer entsprechenden Anzahl von Einbaumodulen die Anordnung gezielt für einen bestimmten Einsatzzweck, beispielsweise für eine bestimmte Materialbahnbreite, ausgelegt werden kann. So ist es beispielsweise denkbar, je nach Materialbahnbreite eine bestimmte Anzahl von Einbaumodulen in der Breitenrichtung der Materialbahn hintereinander anzuordnen.

Je nach Auslegung der Anordnung kann man vorsehen, dass der sich im Wesentlichen parallel zum ersten Gaszuführungskanal erstreckende Gasabführungskanal oder erste Gasabführungskanal oder wenigstens ein diesem Kanal zugeordnetes Kanalsegment Bestandteil des Einbaumoduls ist. Dabei kann - wenn vorgesehen - wenigstens ein von dem ersten Gasabführungskanal bzw. dem jeweiligen Kanalsegment abzweigender zweiter Gasabführungskanal Bestandteil des Einbaumoduls sein.

Allgemein wird ferner vorgeschlagen, dass wenigstens ein Anschluss bzw. wenigstens eine Gaseintrittsöffnung mit verstellbarer Öffnungsquerschnittsfläche Bestandteil des Einbaumoduls ist.

Wie schon angedeutet, kann die Anordnung vorteilhaft mehrere in der ersten Richtung gegeneineinander versetzte Einbaumodule umfassen.

Jedes Einbaumodul kann eine eigene Blasdüsenanordnung oder/und Abführöffnungsanordnung aufweisen. Eine andere Möglichkeit ist, dass mehreren Einbaumodulen gemeinsam sich über die Einbaumodule in der ersten Richtung erstreckende Blasdüsenanordnungen oder/und Abführöffnungsanordnungen zugeordnet sind.

Der erste Gaszuführungskanal kann direkt oder indirekt an einer Gasquelle, insbesondere Druckgasquelle, angeschlossen sein. Der Gasquelle kann eine Gasaufheizeinrichtung zugeordnet oder nachgeordnet sein, um für eine Erwärmungs- oder Trocknungsbehandlung der Materialbahn dem ersten Gaszuführungskanal auf eine Behandlungs- oder Trocknungstemperatur erwärmtes Gas zuzuführen. Es wird vor allem daran gedacht, dass die Gasquelle im Betrieb Luft, insbesondere Druckluft, als Gas dem ersten Gaszuführungskanal zuführt.

Wenn vorhanden, kann der sich im Wesentlichen parallel zum ersten Gaszuführungskanal erstreckende Gasabführungskanal oder erste Gasabführungskanal direkt oder indirekt an einer Gasabzugseinheit, ggf. Saugpumpenanordnung, angeschlossen sein. In Abhängigkeit vom Betrieb der Anordnung hinsichtlich der Zufuhr von Gas kann im Betrieb von der Gasabzugseinheit Luft über den Gasabführungskanal aus dem Bereich der Materialbahn abgezogen werden, wobei die abgezogene Luft ggf. Luft mit einem gegenüber der Umgebungsluft erhöhtem Feuchtegehalt sein kann.

Die Erfindung stellt nach einem weiteren vorteilhaften Aspekt ferner eine Anordnung zum berührungslosen Führen oder/und Umlenken oder/und Behandeln einer laufenden Materialbahn beispielsweise aus Papier oder Karton auf Grundlage von zu wenigstens einer Seite der Materialbahn zugeführtem Gas bereit, umfassend wenigstens einen Gaszuführungskanal, aus dem im Betrieb längs seiner Erstreckung verteilt Gas abfließt, sowie gewünschtenfalls wenigstens einen Gasabführungskanal, in den im Betrieb längs seiner Erstreckung verteilt Gas zufließt. Vorteilhafterweise wird vorgeschlagen, dass im Hinblick auf eine Umlenkung der Materialbahn wenigstens ein Gaszuführungskanal oder/und wenigstens ein Gasabführungskanal bogenförmig verläuft, oder/und dass die Querschnittsfläche wenigstens eines Gaszuführungskanals in Strömungsrichtung des Gases abnimmt oder/und die Querschnittsfläche wenigstens eines Gasabführungskanals in Strömungsrichtung des Gases zunimmt.

Die Erfindung stellt vorzugsweise ferner ein Einbaumodul für eine erfindungsgemäße Anordnung bereit, umfassend den ersten Gaszuführungskanal oder ein dem ersten Gaszuführungskanal zugeordnetes Kanalsegment und wenigstens einen von dem ersten Gaszuführungskanal bzw. dem Kanalsegment abzweigenden zweiten Gaszuführungskanal, wobei das Einbaumodul als Einheit handhabbar ist. Das Einbaumodul kann für den Aufbau einer entsprechenden Anordnung den sich im Wesentlichen parallel zum ersten Gaszuführungskanal erstreckenden Gasabführungskanal oder ersten Gasabführungskanal oder wenigstens einen diesem Kanal zugeordnetes Kanalsegment aufweisen. Falls gewünscht, kann das Einbaumodul ferner wenigstens einen von dem ersten Gasabführungskanal bzw. dem Kanalsegment abzweigenden zweiten Gasabführungskanal aufweisen.

Die Erfindung stellt vorzugsweise ferner eine Blasdüsenanordnung für eine erfindungsgemäße Anordnung bereit, zur Zuordnung zu mehreren in einer Reihe angeordneten Einbaumodulen, derart, dass sich die Blasdüsenanordnung über die Einbaumodule erstreckt und an deren zweiten Gaszuführungskanälen angeschlossen ist.

Die Erfindung stellt ferner vorzugsweise eine Abfuhröffnungsanordnung für eine erfindungsgemäße Anordnung bereit, zur Zuordnung zu mehreren in einer Reihe angeordneten Einbaumodulen, derart, dass sich die Abführöffnungsanordnung über die Einbaumodule erstreckt und an deren zweiten Gasabführungskanälen bzw. dem sich im Wesentlichen parallel zum ersten Gaszuführungskanal erstreckenden Gasabführungskanal angeschlossen ist.

Die Erfindung wird im Folgenden anhand von in den Figuren gezeigten Ausführungsbeispielen näher erläutert.
- Fig. 1: zeigt in einer perspektivischen Darstellung ein Ausführungsbeispiel eines erfindungsgemäßen Einbaumoduls für ein Ausführungsbeispiel einer erfindungsgemäßen Umlenkanordnung mit wenigstens einem bogenförmigen Gaszuführungskanal, wobei sich aus Fig. 1 die Grundstruktur einer bevorzugten Ausführungsform einer erfindungsgemäßen Anordnung unmittelbar ergibt.
- Fig. 2: zeigt eine Trocknungs- und Umlenkanordnung für eine laufende Materialbahn aus Papier oder Karton, die beispielsweise im Zusammenhang mit einer Streichbehandlung der Materialbahn einsetzbar ist.
- Fig. 3: veranschaulicht eine vorteilhafte Möglichkeit, auf Grundlage mehrerer in einer Reihe hintereinander angeordneten Einbaumodule eine Führung bzw. Umlenkung bzw. Behandlung einer laufenden Materialbahn vorzusehen.
- Fig.4: zeigt in einer schematischen Querschnittsdarstellung die Grundstruktur eines weiteren Ausführungsbeispiels einer erfindungsgemäßen Anordnung.
- Fig. 5: zeigt in einer perspektivischen Darstellung ein weiteres Ausführungsbeispiel eines erfindungsgemäßen Einbaumoduls für ein Ausführungsbeispiel einer erfindungsgemäßen Umlenkanordnung mit wenigstens einem bogenförmigen Gaszuführungskanal.

Fig. 1 zeigt ein vorteilhaftes Ausführungsbeispiel für ein Einbaumodul 10, auf dessen Grundlage eine Anordnung zum berührungslosen Führen oder/und Umlenken oder/und Behandeln einer laufenden Materialbah (insbesondere aus Papier oder Karton) aufgebaut werden kann, beispielsweise die Umlenk- und Trocknungsanordnung 12 der Fig. 2 bzw. die Umlenk- und Trocknungsanordnung 12' der Fig. 3.

Das vorzugsweise aus Stahlblech oder dergleichen hergestellte Modul 10 weist einen von Kanalwänden 14, 16, 18 und 20 begrenzten Luftzuführungskanal 22 (auch als Blaskanal bezeichenbar) und einen von Kanalwänden 24, 26, 28 und 30 begrenzten Luftabführungskanal 32 (ggf. auch als Saugkanal bezeichenbar) auf. Bei den Kanalwänden 20 und 30 kann es sich um eine beiden Kanälen gemeinsam zugeordnete gemeinsame Trennwand 20 handeln. Dies ist in Fig. 1 angedeutet.

Die beiden Kanäle 22 und 32 erstrecken sich in einer zu einer Laufrichtung einer zugeordneten Materialbahn im Wesentlichen orthogonalen Richtung, und zwar im Wesentlichen in einer zur Materialbahnebene bzw. Materialbahnoberfläche parallelen Richtung. Die Laufrichtung L und die Umlenkung der Materialbahn auf Grundlage eines entsprechenden Einbaumoduls ist in Fig. 1 durch den Pfeil L angedeutet. Ferner wird diesbezüglich auf Fig. 2 verwiesen.

Die Umlenkung der Materialbahn erfolgt auf Grundlage eines bogenförmigen, vom Blaskanal 22 ausgehenden Verteilkanals 34. An dem Verteilkanal sind sich parallel zu den Kanälen 22 und 32 erstreckende Blasdüsenanordnungen 35 angeschlossen, die axial, also in der Erstreckungsrichtung der Kanäle 22 und 32, über die Kanalwände des Verteilkanals hervorstehen. Zwei in der Darstellung erkennbare Kanalwände sind mit 36 und 38 bezeichnet.

Wie in durchgezogenen Linien dargestellt, nimmt die Querschnittsfläche des Verteilkanals 34 ausgehend von seinem Anschluss 40 am Blaskanal 22 entlang seiner bogenförmigen Erstreckung ab, entsprechend dem Abfluss von Blasluft aus dem Verteilkanal 34 in die Blasdüsenanordnungen 35. Hierdurch wird für eine Gleichverteilung der Blasluft in die an dem Verteilkanal 34 angeschlossenen Blasdüsenanordnungen 35 gesorgt. Da je nach Breite der Materialbahn mehrere Verteilkanäle 34 mit entsprechenden Blasdüsenanordnungen oder den Verteilkanälen gemeinsam zugeordneten Blasdüsenanordnungen hintereinander angeordnet sein können, ist es zweckmäßig, den Anschluss 40 mit einem einstellbaren Öffnungsquerschnitt auszuführen, um auch eine Gleichverteilung der Blasluft in mehrere Verteilkanäle einstellen zu können. Der Anschluss 40 kann beispielsweise mit einer einstellbaren Einströmklappe oder dergleichen ausgeführt sein.

Es sollte angemerkt werden, dass die exemplarisch in Fig. 1 dargestellte Struktur auch unabhängig von der Querschnittsverengung des Verteilkanals 34 vorteilhaft ist. Es ist deswegen gestrichelt eine Ausführungsvariante mit einem bogenförmigen Verteilkanal 34' angedeutet, der einen konstanten Querschnitt aufweist.

Insbesondere für die Verwendung des Einbaumoduls 10 in einem Trocknungssystem, in dem die Materialbahn mittels Heißluft getrocknet (oder allgemein warmbehandelt) wird und gewünschtenfalls - wie im Falle einer Struktur entsprechend Fig. 1 - unter Vermittlung der Heißluft zugleich umgelenkt wird, ist es vorteilhaft, eine definierte Abfuhr von Luft aus dem Bereich der Materialbahn vorzusehen. Auf diese Weise kann insbesondere Heißluft, die aufgrund der Wechselwirkung mit der Materialbahn einen erhöhten Feuchtegehalt angenommen hat, gezielt aus dem Zwischenraum zwischen der Materialbahn und der der Materialbahn benachbarten Oberfläche des Einbaumoduls bzw. der entsprechenden Anordnung abgeführt werden. Eine derartige Abfuhr von Luft aus dem Bereich der Materialbahn kommt aber auch für reine Führungs- und Umlenkanordnungen in Betracht, wenn man nicht darauf setzen möchte, dass die Luft in hinreichendem Maße seitlich aus dem Zwischenraum zwischen Materialbahn und der Oberfläche abfließen wird. Durch die gezielte Abfuhr der Luft lassen sich insoweit definiertere Führungs- bzw. Umlenkverhältnisse (ggf. Warmbehandlungs- bzw. Trocknungsverhältnisse) gewährleisten.

Gemäß Fig. 1 sind in Laufrichtung L zwischen den Blasdüsenanordnungen 35 jeweils sich parallel zu den Kanälen 22 und 32 erstreckende Abführungsöffnungsanordnungen 42 vorgesehen, die beispielsweise als einfache Lochbleche ausgeführt sein können. Die Abführungsanordnungen 42 stehen über einen Anschluss 44 mit dem Abführ- bzw. Saugkanal 32 in Verbindung, und zwar durch einen innerhalb und neben des Verteilkanals 34 gebildeten Sammelraum 46 (ggf. als Saugraum 46 bezeichenbar). Alternativ kommt durchaus in Betracht, anstelle des Sammel- bzw. Saugraums 46 einen bogenförmigen Abführ- bzw. Absaugkanal entsprechend dem Verteilkanal 34 vorzusehen, der in axialer Richtung gegenüber dem Verteilkanal 34 versetzt sein könnte und an dem dann die Abführungsöffnungsanordnungen 42 angeschlossen wären. Man könnte für diesen bogenförmigen Abführ- bzw. Absaugkanal ebenfalls eine Änderung des Querschnitts entlang seiner Erstreckung vorsehen, und zwar entsprechend der in diesem Kanal eintretenden bzw. in diesem Kanal zu führenden Luftmenge, also mit in der Strömungsrichtung im Kanal hin zum Anschluss 44 zunehmendem Querschnitt. Eine derartige Ausgestaltung des hier als Alternative zum Sammel- bzw. Saugraum 46 vorgeschlagenen Abführ- bzw. Absaugkanals ist insbesondere dann besonders angebracht, wenn die Abfuhr von Luft weniger auf einem Absaugen über den Saugkanal 32, sondern auch einem überdruckbedingten Eintreten von Luft aus dem Zwischenraum zwischen der Materialbahn und der Oberfläche des Moduls 10 bzw. der Anordnung, vorliegend auf einem überdruckbedingten Eintreten der Luft in die Abführungsanordnung 42, beruht. Bei einer derartigen, je nach Ausgestaltung eventuell als passiv charakterisierbaren Luftabfuhr kann durch die erwähnte Querschnittsveränderung des bogenförmigen Luftabfuhrkanals dafür gesorgt werden, dass an allen Eintrittsöffnungen (Abführungsöffnungsanordnungen) zumindest näherungsweise der gleiche Innendruck im bogenförmigen Kanal herrschen.

Man kann den Anschluss 44 des Saugraums 46 am Saugkanal bzw. Abführungskanal 32 ebenfalls vorteilhaft mit einem verstellbaren Öffnungsquerschnitt ausführen, beispielsweise auf Grundlage einer verstellbaren Einströmklappe. Hierdurch können beispielsweise bei einer entlang des Kanals 32 verteilten Abfuhr von Luft jeweils vergleichbare Luftabfuhrverhältnisse herrschen.

Ein wesentlicher Vorteil des Moduls 10 der Fig. 1 ist, dass eine vergleichsweise kompakte Anordnung realisiert ist, die eine gute Bauraumausnutzung ermöglicht. Trotz kompakter Baugröße kann eine hinreichende und in hohem Maße gleichverteilte Luftverteilung gewährleistet werden. Die Ausführung des Verteilkanals 34 mit dem entlang seiner Erstreckung sich verringenden Querschnitt bietet im Falle der Ausführung mit dem Saugraum und dem im axialen Erstreckungsbereich des Verteilkanals 34 vorgesehenen Anschluss 44 an dem Saugkanal 32 überdies den Vorteil, dass vergleichsweise viel Platz für die Saugluft- bzw. Luftabfuhrströmung und den Anschluss 44 (ggf. die Saugluftklappe) bleibt.

Fig. 2 zeigt ein Beispiel für eine Umlenk- und Trocknungsanordnung 12 für eine laufende Materialbahn, die auf Grundlage von mehreren Modulen 10a und 10b entsprechend Fig. 1 und weiteren Modulen 11a und 11b nach einer weiteren erfindungsgemäßen Bauart ausgeführt ist. Die Module 11a und 11b weisen nur einen Blaskanal 22' und einen sich nur über einen Winkel von 90° erstreckenden, einen konstanten Querschnitt aufweisenden Verteilkanal 34 auf, um eine Umlenkung um 90° (im Gegensatz zu einer Umlenkung um 180° bei den Modulen 10a und 10b) vorzusehen. Die Blaskanäle 22' sind über Verbindungsleitungen an einer Druckluftquelle 50 (in der Regel eine Luftpumpenanordnung) angeschlossen. Die Blaskanäle 22 der Module 10a und 10b sind über Verbindungsleitungen nicht direkt an der Druckluftquelle 50, sondern über eine Heizanordnung 52 an der Druckluftquelle 50 angeschlossen, so dass diesen Blaskanälen erwärmte oder erhitzte Luft zugeführt wird, um eine Trocknung (allgemein eine Erwärmungsbehandlung) für die Materialbahn 55 vorzusehen. Gemäß Fig. 2 wird die Materialbahn 55 zweimal um 180° umgelenkt, so dass beide Seiten der Materialbahn der Trocknungsbehandlung unterzogen werden.

Abführungskanäle oder Saugkanäle 32 können über Verbindungsleitungen an einer Absaugeinrichtung 54 angeschlossen sein, sofern man nicht auf eine "passive" Luftabfuhr setzen möchte, bei der man die Abführungskanäle 32 beispielsweise einfach an einem Abzugsschornstein oder dergleichen anschließen könnte.

Fig. 3 zeigt auf, wie man zur Umlenkung und ggf. Behandlung einer eine gewisse Breite übersteigenden Materialbahn 55 diese Umlenkung und Behandlung mittels mehrerer in Reihe nacheinander angeordneten Modulen der Art der Fig. 1 durchführen könnte. Es sind vier Module 10-1, 10-2, 10-3 und 10-4 in der Erstreckungsrichtung der Kanäle 22 und 32 der Fig. 1 hintereinander angeordnet, wobei jedes Modul jeweils ein Segment des Blaskanals 22 und ein Segment des Saugkanals 32 und wenigstens einen vom Blaskanalsegment abzweigenden bogenförmigen Verteilkanal 34 oder 34' aufweist. Bei der Anordnung der Fig. 3 kann es sich beispielsweise um eine Reihe von Modulen 10a entsprechend Fig. 2 handeln.

Die Module der Fig. 3 können jeweils eigene Blasdüsenanordnungen 35 und zwischen benachbarten Blasdüsenanordnungen jeweils eigene Abführöffnungsanordnungen 42 aufweisen. Eine andere Möglichkeit ist, über die in Reihe hintereinander angeordnete Module durchgehende Blasdüsenanordnungen 35 und durchgehende Abführöffnungsanordnungen 42 vorzusehen.

Fig. 4 zeigt schematisch die Grundstruktur einer weiteren erfindungsgemä-ßen Anordnung zum berührungslosen Führen oder/und Umlenken oder/und Behandeln einer laufenden Materialbahn bzw. eines entsprechenden Einbaumoduls 10'. Es ist wiederum ein Blaskanal 22 und ein Abfuhr- oder Saugkanal 32 vorgesehen. Vom Blaskanal 22 zweigt über einen Anschluss 40 ein an einer Führungsseite geradlinig verlaufender Verteilkanal 34''' ab, der an seiner geradlinigen Seite mit Blasdüsenanordnungen ausgeführt ist. Vom Abführ- oder Saugkanal 32 zweigt über einen Anschluss 44 ein an seiner Führungsseite ebenfalls geradlinig ausgeführter Abführkanal 60 ab, der an seiner geradlinigen Führungsseite mit Abführöffnungsanordnungen 42 ausgeführt ist, derart, dass in Laufrichtung L der Materialbahn zwischen benachbarten Blasdüsenanordnungen jeweils eine Abführöffnungsanordnung vorgesehen ist, wie in Fig. 4 durch Pfeile symbolisiert. Die beiden Kanäle 34"' und 60 sind jeweils mit einem entlang der Kanalerstreckung sich veränderndem Querschnitt ausgeführt, wobei im jeweiligen Kanal der Querschnitt mit zunehmendem Abstand vom jeweiligen Anschluss 40 bzw. 44 abnimmt. Es werden die oben erläuterten Vorteile erzielt. Zu den beiden Kanälen 34"' und 60 ist noch zu erwähnen, dass diese in der Erstreckungsrichtung der Kanäle 22 und 32 hintereinander angeordnet sind.

Fig. 5 zeigt eine Abwandlung des Moduls der Fig. 1. Beim Modul 10" der Fig. 5 dient der Sammel- oder Saugraum 46 selbst als Luftabführungskanal bzw. Saugkanal. Dieser Luftabführungskanal 32" weist in seiner Erstreckungsrichtung parallel zum Luftzuführungskanal 22 aufgrund des Verteilkanals 34^{IV} keinen konstanten Querschnitt auf. Für die Luftabfuhr maßgeblich ist primär der durch die Kanalwand 18 und die Kanalwand 38" des Verteilkanals 34^{IV} gegebene minimale Querschnitt des Luftabführungskanals 32". Bezogen auf das erste Modul einer Reihe nacheinander angeordneter Module ist ein Sauganschluss 70" des ersten Segments an einem zu einer Pumpenanordnung oder dergleichen führenden Saugkanal rechteckigen Querschnitts angedeutet.

Durch die Ausnutzung des Saugraums 46 als Saugkanal oder Abführkanal 32" wird Bauraum gespart. Dies erschließt sich unmittelbar aus einem Vergleich der Fig. 1 mit der Fig. 5 hinsichtlich des Querschnitts des Luftzuführungskanals 22. Der Luftzuführungskanal 22 gemäß Fig. 5 ist bei gleicher effektiver Querschnittsfläche etwa nur halb so hoch wie der Luftzuführungskanal 22 der Fig. 1. Das Modul 10" baut damit insgesamt deutlich niedriger als das Modul 10.

Der Verteilkanal 34^{IV} des Moduls 10" der Fig. 5 unterscheidet sich vom Verteilkanal 34 gemäß Fig. 1 dadurch, dass der Verteilkanal 34^{IV} an beiden Enden jeweils über einen Anschluss 40-1 bzw. 40-2 am Luftzuführungskanal 22 angeschlossen ist. Die beiden Anschlüsse 40-1 und 40-2 sind vorzugsweise hinsichtlich des Öffnungsquerschnitts einstellbar, um eine Gleichverteilung der Blasluft in mehrere Verteilkanäle einstellen zu können. Die Querschnittsfläche des Verteilkanals 34^{IV} nimmt von den beiden Anschlüssen 40-1 und 40-2 ausgehend entlang der bogenförmigen Erstreckung des Verteilkanals 34^{IV} entsprechend dem Abfluss von Blasluft in die Blasdüsenanordnungen 35 ab, bis in einem Mittelbereich des Kanals eine Kanaltaille 72" erreicht ist, in der der Verteilkanal 34 seinen geringsten Querschnitt aufweist. Durch die Querschnittsflächenabnahme von den Anschlüssen hin zur Kanaltaille wird für eine Gleichverteilung der Blasluft in die an dem Verteilkanal 34^{IV} angeschlossenen Blasdüsenanordnung 35 gesorgt, wobei die Zufuhr der Blasluft von den beiden Kanalenden her für eine gegenüber dem Ausführungsbeispiel der Fig. 1 noch bessere Gleichverteilung sorgt, insbesondere in Verbindung mit den beispielsweise mittels Klappen oder dergleichen verstellbaren Anschlüssen.

Ansonsten kann mittels Modulen der Art des Moduls 10" der Fig. 5 in entsprechender Weise wie mit Modulen in der Art des Moduls 10 oder 10' eine Anordnung beispielsweise entsprechend der Anordnung der Fig. 3 aufgebaut werden.

### Bezugszeichenliste

- 10, 10a, 10b,:
- 10-1, 10-2, 10-3, 10-4, 10',:
- 11a, 11b, 10": Einbaumodul
- 12, 12': Umlenk- und Trocknungsanordnung
- 14, 16, 18, 20: Kanalwände
- 22, 22': Blaskanal
- 24, 26, 28, 30: Kanalwände
- 20: Trennwand (= 20 + 30)
- 32, 32": Saugkanal
- 34, 34', 34"', 34^{IV}: Verteilkanal
- 35: Blasdüsenanordnung
- 36, 38, 36", 38": Kanalwand
- 40, 40-1, 40-2: Anschluss
- 42: Abführöffnungsanordnung
- 44: Anschluss
- 46: Saugraum
- 50: Druckluftquelle
- 52: Luftheizung
- 54: Absaugeinrichtung
- 55: Materialbahn (oben ändern)
- 60: Abführkanal
- 70": Anschluss
- 72'': Kanaltaille

## Patentansprüche

1. Anordnung zum berührungslosen Führen oder/und Umlenken oder/und Behandeln einer laufenden Materialbahn (55), beispielsweise aus Papier oder Karton ,auf Grundlage von zu wenigstens einer Seite der Materialbahn (55) zugeführtem Gas, umfassend:
- einen ersten Gaszuführungskanal (22), der sich in einer ersten Richtung erstreckt, die zur Laufrichtung (L) der Materialbahn (55) im Wesentlichen orthogonal ist;
- mehrere in der ersten Richtung gegeneinander versetzte, vom durchgehend ausgeführten ersten Gaszuführungskanal (22) an einem jeweiligen Anschluss (40) in einer Kanalwand (18) des ersten Gaszuführungskanals (22) abzweigende zweite Gaszuführungskanäle (34; 34'; 34"; 34^{IV}), die sich entlang der Materialbahn in oder entgegen deren Laufrichtung erstrecken;
- entlang den zweiten Gaszuführungskanälen (34; 34'; 34"; 34^{IV}) verteilt eine Mehrzahl von sich im Wesentlichen in der ersten Richtung erstreckenden Blasdüsenanordnungen (35),
wobei die zweiten Gaszuführungskanäle (34; 34'; 34"; 34^{IV}) bogenförmig verlaufen, um eine Umlenkung der Materialbahn (55) vorzusehen, oder/und wobei die Querschnittsflächen der zweiten Gaszuführungskanäle (34; 34'; 34" ; 34^{IV}) ausgehend vom jeweiligen Anschluss (40) am ersten Gaszuführungskanal (22) abnehmen.

2. Anordnung nach Anspruch 1, **dadurch gekennzeichnet, dass** entlang den zweiten Gaszuführungskanälen (34; 34'; 34"; 34^{IV}), und zwar gewünschtenfalls in der ersten Richtung gegenüber den zweiten Gaszuführungskanälen versetzt, zwischen den Blasdüsenanordnungen (35) angeordnete, sich im Wesentlichen in der ersten Richtung erstreckende Abführöffnungsanordnungen (42) vorgesehen sind, die mit einem sich im Wesentlichen parallel zum ersten Gaszuführungskanal erstreckenden Gasabführungskanal (32; 32") in Abflussverbindung stehen oder von diesem ausgehen.

3. Anordnung nach Anspruch 2, **dadurch gekennzeichnet, dass** ein von den Blasdüsenanordnungen, den Abführöffnungsanordnungen und dem ersten Gaszuführungskanal begrenzter, sich im Wesentlichen in der ersten Richtung erstreckender Raum (46), durch den die zweiten Gaszuführungskanäle (34^{IV}) verlaufen, den Gasabführungskanal (32") bildet.

4. Anordnung nach Anspruch 2, **dadurch gekennzeichnet, dass** die Abführöffnungsanordnungen (42) an den zweiten Gaszuführungskanälen (34; 34') vorbei mit dem Gasabführungskanal (32) in Abflussverbindung stehen.

5. Anordnung nach Anspruch 4, **dadurch gekennzeichnet, dass** die Abführöffnungsanordnungen (42) über einen von den Blasdüsenanordnungen (35), den Abführöffnungsanordnungen (42) und dem ersten Gaszuführungskanal (22) oder/und dem Gasabführungskanal (32) begrenzten, sich im Wesentlichen in der ersten Richtung erstreckenden Raum (46), durch den die zweiten Gaszuführungskanäle (34) verlaufen, mit dem Gasabführungskanal (32) in Abflussverbindung stehen.

6. Anordnung nach Anspruch 4, **gekennzeichnet durch** wenigstens einen vom Gasabführungskanal (32), der ein erster Gasabführungskanal (32) ist, abzweigenden zweiten Gasabführungskanal (60), der sich entlang der Materialbahn in oder entgegen deren Laufrichtung erstreckt, wobei die Mehrzahl von Abführöffnungsanordnungen entlang dem zweiten Gasabführungskanal verteilt sind und über den zweiten Gasabführungskanal mit dem ersten Gasabführungskanal (32) in Verbindung stehen.

7. Anordnung nach Anspruch 6, **dadurch gekennzeichnet, dass** der zweite Gasabführungskanal entsprechend den zweiten Gaszuführungskanälen bogenförmig verläuft.

8. Anordnung nach Anspruch 6 oder 7, **dadurch gekennzeichnet, dass** die Querschnittsfläche des zweiten Gasabführungskanals (60) ausgehend von einem Anschluss (44) am ersten Gasabführungskanal (32) abnimmt.

9. Anordnung nach einem der Ansprüche 6 bis 8, **dadurch gekennzeichnet, dass** der zweite Gasabführungskanal an zwei Enden, zwischen denen er sich erstreckt, jeweils vom ersten Gasabführungskanal abzweigt.

10. Anordnung nach Anspruch 9, **dadurch gekennzeichnet, dass** die Querschnittsfläche des zweiten Gasabführungskanals ausgehend von den den beiden Enden zugeordneten Anschlüssen am ersten Gasabführungskanal hin zu einem zwischen den beiden Enden vorgesehenen Taillenabschnitt abnimmt.

11. Anordnung nach einem der vorhergehenden Ansprüche, **dadurch gekennzeichnet, dass** die zweiten Gaszuführungskanäle (34^{IV}) an zwei Enden, zwischen denen sie sich erstrecken, jeweils vom ersten Gaszuführungskanal (22) abzweigen.

12. Anordnung nach Anspruch 11, **dadurch gekennzeichnet, dass** die Querschnittsflächen der zweiten Gaszuführungskanäle (34^{IV}) ausgehend von den den beiden Enden eines jeweiligen zweiten Gaszuführungskanals (34^{IV}) zugeordneten Anschlüssen (40-1, 40-2) am ersten Gaszuführungskanal (22) hin zu einem zwischen den beiden Enden vorgesehenen Taillenabschnitt (72") jeweils abnehmen.

13. Anordnung nach wenigstens einem der Ansprüche 1 bis 12, **dadurch gekennzeichnet, dass** der/ein jeweiliger Anschluss (40; 40-1, 40-2) der zweiten Gaszuführungskanäle (34; 34'; 34"'; 34^{IV}) am ersten Gaszuführungskanal (22) eine verstellbare Öffnungsquerschnittsfläche aufweist.

14. Anordnung nach wenigstens einem der Ansprüche 6 bis 13, **dadurch gekennzeichnet, dass** wenigstens eine mit den Abführöffnungsanordnungen (42) in Abflussverbindung stehende Gaseintrittsöffnung (44) des sich im Wesentlichen parallel zum ersten Gaszuführungskanal erstreckenden Gasabführungskanals (32) oder ersten Gasabführungskanals (32), ggf. der/ein Anschluss (44) des zweiten Gasabführungskanals (60) am ersten Gasabführungskanal (32), eine verstellbare Öffnungsquerschnittsfläche aufweist.

15. Anordnung nach wenigstens einem der Ansprüche 6 bis 14, **dadurch gekennzeichnet, dass** der erste Gaszuführungskanal (22) und der sich im Wesentlichen parallel zum ersten Gaszuführungskanal erstreckende Gasabführungskanal (32) oder erste Gasabführungskanal (32) nebeneinander verlaufen, vorzugweise in enger Nachbarschaft zueinander, höchstvorzugsweise Kanalwand an Kanalwand oder mit einer gemeinsamen Kanaltrennwand (20), und dass die zweiten Gaszuführungskanäle (34) jeweils in enger Nachbarschaft zum sich im Wesentlichen parallel zum ersten Gaszuführungskanal (32) erstreckenden Gasabführungskanal (32) oder ersten Gasabführungskanal (32) enden, vorzugsweise an oder fluchtend mit einer Kanalwand des sich im Wesentlichen parallel zum ersten Gaszuführungskanal erstreckenden Gasabführungskanals oder ersten Gasabführungskanals.

16. Anordnung nach Anspruch 15 sowie nach Anspruch 6, **dadurch gekennzeichnet, dass** der zweite Gasabführungskanal (60) in enger Nachbarschaft zum ersten Gaszuführungskanal (22) endet, vorzugsweise an oder fluchtend mit einer Kanalwand des ersten Gaszuführungskanals.

17. Anordnung nach wenigstens einem der vorhergehenden Ansprüche, **dadurch gekennzeichnet, dass** die Anordnung auf Grundlage wenigstens eines als Einheit handhabbaren Einbaumoduls (10; 10a, 10b, 11a, 11b; 10'; 10") aufgebaut ist, welches den ersten Gaszuführungskanal oder wenigsten ein dem ersten Gaszuführungskanal zugeordnetes Kanalsegment (22) und wenigstens einen von dem ersten Gaszuführungskanal bzw. dem Kanalsegment abzweigenden zweiten Gaszuführungskanal (34; 34'; 34"; 34"'; 34^{IV}) aufweist.

18. Anordnung nach Anspruch 17, **dadurch gekennzeichnet, dass** der sich im Wesentlichen parallel zum ersten Gaszuführungskanal erstreckende Gasabführungskanal (32; 32") oder erste Gasabführungskanal (32; 32") oder wenigstens ein diesem Kanal zugeordnetes Kanalsegment (32; 32") Bestandteil des Einbaumoduls ist.

19. Anordnung nach Anspruch 18, **dadurch gekennzeichnet, dass** wenigstens ein von dem ersten Gasabführungskanal bzw. dem jeweiligen Kanalsegment abzweigender zweiter Gasabführungskanal (60) Bestandteil des Einbaumoduls ist.

20. Anordnung nach einem der Ansprüche 17 bis 19, **dadurch gekennzeichnet, dass** wenigstens ein Anschluss (40, 44; 40-1, 40-2) bzw. wenigstens eine Gaseintrittsöffnung mit verstellbarer Öffnungsquerschnittsfläche Bestandteil des Einbaumoduls ist.

21. Anordnung nach einem der Ansprüche 17 bis 20, **dadurch gekennzeichnet, dass** die Anordnung mehrere in der ersten Richtung gegeneinander versetzte Einbaumodule umfasst.

22. Anordnung nach Anspruch 21, **dadurch gekennzeichnet, dass** jedes Einbaumodul eigene Blasdüsenanordnungen (35) oder/und Abführöffnungsanordnungen (42) aufweist.

23. Anordnung nach Anspruch 21, **dadurch gekennzeichnet, dass** mehreren Einbaumodulen gemeinsam sich über die Einbaumodule in der ersten Richtung erstreckende Blasdüsenanordnungen (35) oder/und Abführöffnungsanordnungen (42) zugeordnet sind.

24. Anordnung nach wenigstens einem der Ansprüche 1 bis 23, **dadurch gekennzeichnet, dass** der erste Gaszuführungskanal (22; 22') direkt oder indirekt an einer Gasquelle, insbesondere Druckgasquelle (50), angeschlossen ist.

25. Anordnung nach Anspruch 24, **dadurch gekennzeichnet, dass** der Gasquelle (50) eine Gasaufheizeinrichtung (52) zugeordnet oder nachgeordnet ist, um für eine Erwärmungs- oder Trocknungsbehandlung der Materialbahn (55) dem ersten Gaszuführungskanal (22) auf eine Behandlungs- oder Trocknungstemperatur erwärmtes Gas zuzuführen.

26. Anordnung nach Anspruch 24 oder 25, **dadurch gekennzeichnet, dass** die Gasquelle im Betrieb Luft, insbesondere Druckluft, als Gas dem ersten Gaszuführungskanal (22; 22') zuführt.

27. Anordnung nach wenigstens einem der Ansprüche 6 bis 26, **dadurch gekennzeichnet, dass** der sich im Wesentlichen parallel zum ersten Gaszuführungskanal (22; 32") erstreckende Gasabführungskanal (32; 32") oder erste Gasabführungskanal (32; 32") direkt oder indirekt an einer Gasabzugseinheit (54) angeschlossen ist.

28. Anordnung nach Anspruch 27, **dadurch gekennzeichnet, dass** im Betrieb von der Gasabzugseinheit (54) Luft, ggf. Luft mit einem gegenüber der Umgebungsluft erhöhtem Feuchtegehalt, über den Gasabführungskanal (32; 32") aus dem Bereich der Materialbahn abgezogen wird.

29. Anordnung nach wenigstens einem der Ansprüche 17 bis 28, umfassend eine Blasdüsenanordnung (35), die mehreren in einer Reihe angeordneten Einbaumodulen (10-1, 10-2, 10-3, 10-4) zugeordnet ist, derart, dass sich die Blasdüsenanordnung (35) über die Einbaumodule erstreckt und an deren zweiten Gaszuführungskanälen angeschlossen ist.

30. Anordnung nach wenigstens einem der Ansprüche 17 bis 29, umfassend eine Abführöffnungsanordnung (42), die mehreren in einer Reihe angeordneten Einbaumodulen (10-1, 10-2, 10-3, 10-4) zugeordnet ist, derart, dass sich die Abführöffnungsanordnung (42) über die Einbaumodule erstreckt und an deren zweiten Gasabführungskanälen bzw. dem sich im Wesentlichen parallel zum ersten Gaszuführungskanal (32) erstreckenden Gasabführungskanal angeschlossen ist.

31. Anordnung nach wenigstens einem der Ansprüche 17 bis 30, mit einem Einbaumodul zum Aufbau einer Anordnung zum berührungslosen Führen oder/und Umlenken oder/und Behandeln einer laufenden Materialbahn (55) umfassend
ein dem ersten Gaszuführungskanal (32) zugeordnetes Kanalsegment und wenigstens einen von dem Kanalsegement abzweigenden zweiten Gaszuführungskanal (34; 34'; 34"; 34^{IV}), wobei das Einbaumodul (10; 10a; 10b; 10-1; 10-2; 10-3; 10-4.; 10'; 11a; 11b; 10") als Einheit handhabbar ist.

32. Anordnung nach Anspruch 31, **dadurch gekennzeichnet, dass** das Einbaumodul den sich im Wesentlichen parallel zum ersten Gaszuführungskanal erstreckenden Gasabführungskanal (32) oder ersten Gasabführungskanal (32) oder wenigstens ein diesem Kanal zugeordnetes Kanalsegment aufweist.

33. Anordnung nach Anspruch 32, **dadurch gekennzeichnet, dass** das Einbaumodul wenigstens einen von dem ersten Gasabführungskanal (32) bzw. dem Kanalsegment abzweigenden zweiten Gasabführungskanal (60) aufweist.

## Claims

1. Arrangement for the non-contact guidance and/or deflection and/or treatment of a moving material web (55), in particular of paper or board, on the basis of gas supplied to at least one side of the material web (55), comprising:
- a first gas supply duct (22), which extends in a first direction which is substantially orthogonal to the running direction (L) of the material web (55);
- a plurality of second gas supply ducts (34; 34'; 34"; 34^{IV}) which are offset in relation to one another in the first direction and branch off the continuously designed first gas supply duct (22) at a respective connection (40) in a duct wall (18) of the first gas supply duct (22) and which extend along the material web in or counter to the running direction of the latter;
- a plurality of blower nozzle arrangements (35) which are distributed along the second gas supply ducts (34; 34'; 34"; 34^{IV}) and extend substantially in the first direction,
the second gas supply ducts (34; 34'; 34"; 34^{IV}) running in the shape of a curve in order to provide a deflection of the material web (55), and/or the cross-sectional areas of the second gas supply ducts (34; 34'; 34''; 34^{IV}) decreasing, starting from the respective connection (40) to the first gas supply duct (22).

2. Arrangement according to Claim 1, **characterized in that** exhaust opening arrangements (42) are provided which are arranged along the second gas supply ducts (34; 34'; 34"; 34^{IV}), specifically offset if desired in the first direction with respect to the second gas supply ducts, between the blower nozzle arrangements (35), extend substantially in the first direction and have a discharge connection to a gas exhaust duct (32; 32'') which extends substantially parallel to the first gas supply duct, or originate from the said gas exhaust duct (32; 32").

3. Arrangement according to Claim 2, **characterized in that** a space (46) which is bounded by the blower nozzle arrangements, the exhaust opening arrangements and the first gas supply duct, extends substantially in the first direction and through which the second gas supply ducts (34^{IV}) run, forms the gas exhaust duct (32").

4. Arrangement according to Claim 2, **characterized in that** the exhaust opening arrangements (42) have a discharge connection to the gas exhaust duct (32) past the second gas supply ducts (34; 34').

5. Arrangement according to Claim 4, **characterized in that** the exhaust opening arrangements (42) have a discharge connection to the gas exhaust duct (32) via a space (46) which is bounded by the blower nozzle arrangements (35), the exhaust opening arrangements (42) and the first gas supply duct (22) and/or the gas exhaust duct (32), extends substantially in the first direction and through which the second gas supply ducts (34) run.

6. Arrangement according to Claim 4, **characterized by** at least one second gas exhaust duct (60) which branches off the gas exhaust duct (32), which is a first gas exhaust duct (32), and extends along the material web in or opposite to the running direction of the latter, the plurality of exhaust opening arrangements being distributed along the second gas exhaust duct and being connected to the first gas exhaust duct (32) via the second gas exhaust duct.

7. Arrangement according to Claim 6, **characterized in that** the second gas exhaust duct runs in the shape of a curve corresponding to the second gas supply ducts.

8. Arrangement according to Claim 6 or 7, **characterized in that** the cross-sectional area of the second gas exhaust duct (60) decreases, starting from a connection (44) to the first gas exhaust duct (32).

9. Arrangement according to one of Claims 6 to 8, **characterized in that** the second gas exhaust duct in each case branches off the first gas exhaust duct at two ends, between which it extends.

10. Arrangement according to Claim 9, **characterized in that**, starting from the connections to the first gas exhaust duct that are associated with the two ends, the cross-sectional area of the second gas exhaust duct decreases to a waist section provided between the two ends.

11. Arrangement according to one of the preceding claims, **characterized in that** the second gas supply ducts (34^{IV}) in each case branch off the first gas supply duct (22) at two ends, between which they extend.

12. Arrangement according to Claim 11, **characterized in that**, starting from the connections (40-1, 40-2) to the first gas supply duct (22) that are associated with the two ends of a respective second gas supply duct (34^{IV}), the cross-sectional areas of the second gas supply ducts (34^{IV}) in each case decrease towards a waist section (72") provided between the two ends.

13. Arrangement according to at least one of Claims 1 to 12, **characterized in that** the/a respective connection (40; 40-1, 40-2) of the second gas supply ducts (34; 34'; 34"; 34^{IV}) to the first gas supply duct (22) has an adjustable opening cross-sectional area.

14. Arrangement according to at least one of Claims 6 to 13, **characterized in that** at least one gas inlet opening (44) which has a discharge connection to the exhaust opening arrangements (42) and belongs to the gas exhaust duct (32) or first gas exhaust duct (32) extending substantially parallel to the first gas supply duct, and if appropriate the/a connection (44) of the second gas exhaust duct (60) to the first gas exhaust duct (32), has an adjustable opening cross-sectional area.

15. Arrangement according to at least one of Claims 6 to 14, **characterized in that** the first gas supply duct (22) and the gas exhaust duct (32) or first gas exhaust duct (32) extending substantially parallel to the first gas supply duct run beside each other, preferably in the immediate vicinity of each other, most preferably duct wall to duct wall or with a common duct dividing wall (20), and **in that** the second gas supply ducts (34) in each case end in the immediate vicinity of the gas exhaust duct (32) or first gas exhaust duct (32) extending substantially parallel to the first gas supply duct (22), preferably on or in alignment with a duct wall of the gas exhaust duct or first gas exhaust duct extending substantially parallel to the first gas supply duct.

16. Arrangement according to Claim 15 and according to Claim 6, **characterized in that** the second gas exhaust duct (60) ends in the immediate vicinity of the first gas supply duct (22), preferably on or in alignment with a duct wall of the first gas supply duct.

17. Arrangement according to at least one of the preceding claims, **characterized in that** the arrangement is constructed on the basis of at least one installation module (10; 10a; 10b, 11a, 11b; 10'; 10") which can be handled as a unit and which has the first gas supply duct or at least one duct segment (22) assigned to the first gas supply duct, and at least one second gas supply duct (34; 34'; 34" ; 34"' ; 34^{IV}) branching off the first gas supply duct or the duct segment.

18. Arrangement according to Claim 17, **characterized in that** the gas exhaust duct (32; 32") or first gas exhaust duct (32; 32") extending substantially parallel to the first gas supply duct or at least one duct segment (32; 32") associated with this duct is a constituent part of the installation module.

19. Arrangement according to Claim 19, **characterized in that** at least one second gas exhaust duct (60) branching off the first gas exhaust duct or the respective duct segment is a constituent part of the installation module.

20. Arrangement according to one of Claims 17 to 19, **characterized in that** at least one connection (40, 44; 40-1, 40-2) or at least one gas inlet opening having an adjustable opening cross-sectional area is a constituent part of the installation module.

21. Arrangement according to one of Claims 17 to 20, **characterized in that** the arrangement comprises a plurality of installation modules offset with respect to one another in the first direction.

22. Arrangement according to Claim 21, **characterized in that** each installation module has its own blower nozzle arrangements (35) and/or exhaust opening arrangements (42).

23. Arrangement according to Claim 21, **characterized in that** a plurality of installation modules are jointly assigned blower nozzle arrangements (35) and/or exhaust opening arrangements (42) extending over the installation modules in the first direction.

24. Arrangement according to at least one of Claims 1 to 23, **characterized in that** the first gas supply duct (22; 22') is connected directly or indirectly to a gas source, in particular to a pressurized gas source (50).

25. Arrangement according to Claim 24, **characterized in that** a gas heating device (52) is assigned to or connected downstream of the gas source (50), in order to supply gas heated to a treatment or drying temperature to the first gas supply duct (22) for a heating or drying treatment of the material web (55).

26. Arrangement according to Claim 24 or 25, **characterized in that**, during operation, the gas source supplies air, in particular compressed air, to the first gas supply duct (22; 22') as the gas.

27. Arrangement according to at least one of Claims 6 to 26, **characterized in that** the gas exhaust duct (32; 32") or first gas exhaust duct (32; 32") extending substantially parallel to the first gas supply duct (22; 22") is connected directly or indirectly to a gas extraction unit (54).

28. Arrangement according to Claim 27, **characterized in that**, during operation of the gas extraction unit (54), air, possibly air with a moisture content that is increased as compared with the ambient air, is extracted from the region of the material web via the gas exhaust duct (32; 32").

29. Arrangement according to at least one of Claims 17 to 28, comprising a blower nozzle arrangement (35) which is assigned to a plurality of installation modules (10-1, 10-2, 10-3, 10-4) arranged in a row, in such a way that the blower nozzle arrangement (35) extends over the installation modules and is connected to their second gas supply ducts.

30. Arrangement according to at least one of Claims 17 to 29, comprising an exhaust opening arrangement (42) which is assigned to a plurality of installation modules (10-1, 10-2, 10-3, 10-4) arranged in a row, in such a way that the exhaust opening arrangement (42) extends over the installation modules and is connected to their second gas exhaust ducts or the gas exhaust duct extending substantially parallel to the first gas supply duct (22).

31. Arrangement according to at least one of Claims 17 to 30, having an installation module for the construction of an arrangement for the non-contact guidance and/or deflection and/or treatment of a moving material web (55), comprising a duct segment assigned to the first gas supply duct (22), and at least one second gas supply duct (34; 34'; 34''; 34^{IV}) branching off the duct segment,
it being possible for the installation module (10; 10a; 10b; 10-1; 10-2; 10-3; 10-4; 10'; 11a; 11b; 10'') to be handled as a unit.

32. Arrangement according to Claim 31, **characterized in that** the installation module has the gas exhaust duct (32) or first gas exhaust duct (32) extending substantially parallel to the first gas supply duct or at least one duct segment assigned to this duct.

33. Arrangement according to Claim 32, **characterized in that** the installation module has at least one second gas exhaust duct (60) branching off the first gas exhaust duct (32) or the duct segment.

## Revendications

1. Agencement pour guider sans contact et/ou dévier et/ou traiter une bande de matériau en mouvement (55), par exemple en papier ou en carton, sur la base de gaz acheminé vers au moins un côté de la bande de matériau (55), comprenant :
- un premier canal d'alimentation en gaz (22) qui s'étend dans une première direction, qui est essentiellement perpendiculaire à la direction d'avance (L) de la bande de matériau (55) ;
- plusieurs deuxièmes canaux d'alimentation en gaz (34 ; 34' ; 34" ; 34^{IV}) décalés les uns par rapport aux autres dans la première direction, partant du premier canal d'alimentation en gaz (22) réalisé sous forme continue, au niveau d'un raccordement respectif (40) dans une paroi de canal (18) du premier canal d'alimentation en gaz (22), lesquels s'étendent le long de la bande de matériau dans sa direction d'avance ou dans le sens inverse ;
- une pluralité d'agencements de buses de soufflage (35) réparties le long des deuxièmes canaux d'alimentation en gaz (34 ; 34' ; 34" ; 34^{IV}), s'étendant essentiellement dans la première direction, les deux canaux d'alimentation en gaz (34 ; 34' ; 34''; 34^{IV}) s'étendant suivant une forme courbe, afin de réaliser une déviation de la bande de matériau (55) et/ou les surfaces en section transversale des deuxièmes canaux d'alimentation en gaz (34 ; 34' ; 34" ; 34^{IV}) diminuant à partir de chaque raccordement respectif (40) au niveau du premier canal d'alimentation en gaz (22).

2. Agencement selon la revendication 1, **caractérisé en ce que** l'on prévoit des agencements d'ouvertures d'évacuation (42) disposés entre les agencements de buses de soufflage (35), s'étendant essentiellement dans la première direction, le long des deuxièmes canaux d'alimentation en gaz (34 ; 34' ; 34" ; 34^{IV}), et si on le souhaite de manière décalée dans la première direction par rapport aux deuxièmes canaux d'alimentation en gaz, lesquels sont en liaison d'évacuation avec un canal d'évacuation de gaz (32 ; 32") s'étendant essentiellement parallèlement au premier canal d'alimentation en gaz, ou partent de celui-ci.

3. Agencement selon la revendication 2, **caractérisé en ce qu'**un espace (46) limité par les agencements de buses de soufflage, les agencements d'ouvertures d'évacuation et le premier canal d'alimentation en gaz, s'étendant essentiellement dans la première direction, à travers lequel s'étendent les deuxièmes canaux d'alimentation en gaz (34^{IV}) forme le canal d'évacuation de gaz (32") .

4. Agencement selon la revendication 2, **caractérisé en ce que** les agencements d'ouvertures d'évacuation (42) sont en liaison d'évacuation avec le canal d'évacuation de gaz (32) devant les deuxièmes canaux d'alimentation en gaz (34 ; 34').

5. Agencement selon la revendication 4, **caractérisé en ce que** les agencements d'ouvertures d'évacuation (42) sont en liaison d'évacuation avec le canal d'évacuation de gaz (32), par le biais d'un espace (46) limité par les agencements de buses de soufflage (35), les agencements d'ouvertures d'évacuation (42) et le premier canal d'alimentation en gaz (22) et/ou par le canal d'évacuation de gaz (32), s'étendant essentiellement dans la première direction, à travers lequel s'étendent les deuxièmes canaux d'alimentation en gaz (34).

6. Agencement selon la revendication 4, **caractérisé par** au moins un deuxième canal d'évacuation de gaz (60) partant du canal d'évacuation de gaz (32), qui est un premier canal d'évacuation de gaz (32), lequel s'étend le long de la bande de matériau dans sa direction d'avance ou dans le sens inverse, la pluralité d'agencements d'ouvertures d'évacuation étant répartie le long du deuxième canal d'évacuation de gaz et étant en liaison par le biais du deuxième canal d'évacuation de gaz avec le premier canal d'évacuation de gaz (32).

7. Agencement selon la revendication 6, **caractérisé en ce que** le deuxième canal d'évacuation de gaz s'étend suivant une forme courbé correspondant aux deuxièmes canaux d'évacuation de gaz.

8. Agencement selon la revendication 6 ou 7, **caractérisé en ce que** la surface en section transversale du deuxième canal d'évacuation de gaz (60) diminue à partir d'un raccordement (44) au niveau du premier canal d'évacuation de gaz (32).

9. Agencement selon l'une quelconque des revendications 6 à 8, **caractérisé en ce que** le deuxième canal d'évacuation de gaz part du premier canal d'évacuation de gaz respectif au niveau de deux extrémités entre lesquelles il s'étend.

10. Agencement selon la revendication 9, **caractérisé en ce que** la surface en section transversale du deuxième canal d'évacuation de gaz diminue à partir des raccordements associés aux deux extrémités au niveau du canal d'évacuation de gaz vers une portion d'extrémité partielle prévue entre les deux extrémités.

11. Agencement selon l'une quelconque des revendications précédentes, **caractérisé en ce que** les deuxièmes canaux d'alimentation en gaz (34^{IV}) partent à chaque fois du premier canal d'alimentation en gaz (22) au niveau de deux extrémités entre lesquelles ils s'étendent.

12. Agencement selon la revendication 11, **caractérisé en ce que** les surfaces en section transversale des deuxièmes canaux d'alimentation en gaz (34^{IV}) diminuent à chaque fois à partir des raccordements (40-1, 40-2) associés aux deux extrémités d'un deuxième canal d'alimentation en gaz respectif (34^{IV}) au niveau du premier canal d'alimentation en gaz (22) vers une portion d'extrémité partielle (72") prévue entre les deux extrémités.

13. Agencement selon au moins l'une quelconque des revendications 1 à 12, **caractérisé en ce que** le/un raccordement respectif (40 ; 40-1, 40-2) des deuxièmes canaux d'alimentation en gaz (34 ; 34' ; 34" ; 34^{IV}) présente au niveau du premier canal d'alimentation en gaz (22) une surface d'ouverture de section transversale réglable.

14. Agencement selon au moins l'une quelconque des revendications 6 à 13, **caractérisé en ce qu'**au moins une ouverture d'entrée de gaz (44) du canal d'évacuation de gaz (32), ou premier canal d'évacuation de gaz (32), s'étendant essentiellement parallèlement au premier canal d'alimentation en gaz, en liaison d'évacuation avec les agencements d'ouvertures d'évacuation (42), éventuellement le/un raccordement (44) du deuxième canal d'évacuation de gaz (60) au niveau du premier canal d'évacuation de gaz (32), présente une surface d'ouverture de section transversale variable.

15. Agencement selon au moins l'une quelconque des revendications 6 à 14, **caractérisé en ce que** le premier canal d'alimentation en gaz (22) et le canal d'évacuation de gaz (32) s'étendant essentiellement parallèlement au premier canal d'alimentation en gaz, ou premier canal d'évacuation de gaz (32), s'étendent l'un à côté de l'autre, de préférence à proximité immédiate l'un de l'autre, et le plus préférablement, avec leurs parois de canal l'une contre l'autre, ou avec une paroi de séparation de canaux commune (20), et **en ce que** les deuxièmes canaux d'alimentation en gaz (34) se terminent à chaque fois à proximité immédiate du canal d'évacuation de gaz (32), ou premier canal d'évacuation de gaz (32), s'étendant essentiellement parallèlement au premier canal d'alimentation en gaz (22), de préférence au niveau d'une paroi de canal ou en affleurement avec une paroi de canal du canal d'évacuation de gaz, ou premier canal d'évacuation de gaz, s'étendant essentiellement parallèlement au premier canal d'alimentation en gaz.

16. Agencement selon la revendication 15 ainsi que la revendication 6, **caractérisé en ce que** le deuxième canal d'évacuation de gaz (60) se termine à proximité immédiate du premier canal d'alimentation en gaz (22), de préférence au niveau d'une paroi de canal du premier canal d'alimentation en gaz ou en affleurement avec celle-ci.

17. Agencement selon au moins l'une quelconque des revendications précédentes, **caractérisé en ce que** l'agencement est construit sur la base d'au moins un module de montage (10 ; 10a, 10b, 11a, 11b ; 10' ; 10") pouvant être manipulé sous forme d'unité, qui présente le premier canal d'alimentation en gaz ou au moins un segment de canal (22) associé au premier canal d'alimentation en gaz et au moins un deuxième canal d'alimentation de gaz (34 ; 34' ; 34" ; 34^{IV}) partant du premier canal d'alimentation en gaz ou du segment de canal.

18. Agencement selon la revendication 17, **caractérisé en ce que** le canal d'évacuation de gaz (32 ; 32"), ou premier canal d'évacuation de gaz (32 ; 32"), s'étendant essentiellement parallèlement au premier canal d'alimentation en gaz, ou au moins un segment de canal (32 ; 32") associé à ce canal, fait partie du module de montage.

19. Agencement selon la revendication 18, **caractérisé en ce qu'**au moins un deuxième canal d'évacuation de gaz (60) partant du premier canal d'évacuation de gaz ou du segment de canal respectif, fait partie du module de montage.

20. Agencement selon l'une quelconque des revendications 17 à 19, **caractérisé en ce qu'**au moins un raccordement (40, 44 ; 40-1, 40-2) ou au moins une ouverture d'entrée de gaz avec une surface d'ouverture de section transversale variable fait partie du module de montage.

21. Agencement selon l'une quelconque des revendications 17 à 20, **caractérisé en ce que** l'agencement comprend plusieurs modules de montage décalés les uns par rapport aux autres dans la première direction.

22. Agencement selon la revendication 21, **caractérisé en ce que** chaque module de montage présente des agencements de buses de soufflage propres (35) et/ou des agencements d'ouvertures d'évacuation (42).

23. Agencement selon la revendication 21, **caractérisé en ce que** des agencements de buses de soufflage (35) et/ou des agencements d'ouvertures d'évacuation (42) s'étendant sur les modules de montage dans la première direction sont associés en commun à plusieurs modules de montage.

24. Agencement selon au moins l'une quelconque des revendications 1 à 23, **caractérisé en ce que** le premier canal d'alimentation en gaz (22 ; 22') est raccordé directement ou indirectement à une source de gaz, notamment une source de gaz sous pression (50).

25. Agencement selon la revendication 24, **caractérisé en ce qu'**un dispositif de chauffage de gaz (52) est associé à la source de gaz (50) ou est placé après celle-ci, afin d'acheminer du gaz chauffé à une température de traitement ou de séchage au premier canal d'alimentation en gaz (22) en vue d'un traitement de chauffage ou de séchage de la bande de matériau (55).

26. Agencement selon la revendication 24 ou 25, **caractérisé en ce que** la source de gaz fournit en fonctionnement de l'air, notamment de l'air sous pression, en tant que gaz au premier canal d'alimentation en gaz (22 ; 22').

27. Agencement selon au moins l'une quelconque des revendications 6 à 26, **caractérisé en ce que** le canal d'évacuation de gaz (32 ; 32"), ou premier canal d'évacuation de gaz (32 ; 32"), s'étendant essentiellement parallèlement au premier canal d'alimentation en gaz (22 ; 22') est raccordé directement ou indirectement à une unité d'extraction de gaz (54).

28. Agencement selon la revendication 27, **caractérisé en ce que** pendant le fonctionnement de l'unité d'extraction de gaz (54), de l'air, éventuellement de l'air avec un taux d'humidité supérieur à celui de l'air ambiant, est extrait par le biais du canal d'évacuation de gaz (32 ; 32") de la région de la bande de matériau.

29. Agencement selon au moins l'une quelconque des revendications 17 à 28, comprenant un agencement de buses de soufflage (35) qui est associé à plusieurs modules de montage disposés en série (10-1, 10-2, 10-3, 10-4), de telle sorte que l'agencement de buses de soufflage (35) s'étende sur les modules de montage et soit raccordé à leurs deuxièmes canaux d'alimentation en gaz.

30. Agencement selon au moins l'une quelconque des revendications 17 à 29, comprenant un agencement d'ouvertures d'évacuation (42) qui est associé à plusieurs modules de montage disposés en série (10-1, 10-2, 10-3, 10-4), de telle sorte que l'agencement d'ouvertures d'évacuation (42) s'étende sur les modules de montage et soit raccordé à leurs deuxièmes canaux d'évacuation de gaz ou au canal d'évacuation de gaz s'étendant essentiellement parallèlement au premier canal d'alimentation en gaz (22).

31. Agencement selon au moins l'une quelconque des revendications 17 à 30, comprenant un module de montage pour la construction d'un agencement pour guider sans contact et/ou dévier et/ou traiter une bande de matériau en mouvement (55), comprenant un élément de canal associé au premier canal d'alimentation en gaz (22) et au moins un deuxième canal d'alimentation en gaz (34 ; 34' ; 34" ; 34^{IV}) partant du segment de canal,
le module de montage (10 ; 10a ; 10b ; 10-1, 10-2, 10-3, 10-4 ; 10' ; 11a ; 11b ; 10") pouvant être manipulé en tant qu'unité.

32. Agencement selon la revendication 31, **caractérisé en ce que** le module de montage présente le canal d'évacuation de gaz (32), ou premier canal d'évacuation de gaz (32), s'étendant essentiellement parallèlement au premier canal d'alimentation en gaz, ou présente au moins un segment de canal associé à ce canal.

33. Agencement selon la revendication 32, **caractérisé en ce que** le module de montage présente au moins un deuxième canal d'évacuation de gaz (60) partant du premier canal d'évacuation de gaz (32) ou du segment de canal.
